# EUROPÄISCHE PATENTSCHRIFT

(11) **EP 1 741 158 B1**
(45) Veröffentlichungstag und Bekanntmachung des Hinweises auf die Patenterteilung: **31.12.2008**
(21) Anmeldenummer: 05738431.5
(22) Anmeldetag: 28.04.2005
(51) Int. Cl.: H01P 5/02

(54) **IMPEDANZWANDLERVORRICHTUNG**
IMPEDANCE TRANSFORMER
DISPOSITIF A TRANSFORMATEUR D'IMPEDANCE

(30) Priorität: 29.04.2004 DE 102004021086
(43) Veröffentlichungstag der Anmeldung: 10.01.2007
(73) Patentinhaber: Kathrein-Werke KG, 83022 Rosenheim (DE)
(72) Erfinder: HAUNBERGER, Thomas, 83435 Bad Reichenhall (DE); HEIBLER, Wolfgang, 83104 Ostermünchen (DE); DANDLBERGER, Stefan, 83071 Stephanskirchen (DE)
(74) Vertreter: Flach, Dieter Rolf Paul
(86) Internationale Anmeldenummer: PCT/EP2005/004590
(87) Internationale Veröffentlichungsnummer: WO 2005/107005

(56) Entgegenhaltungen:
- EP-A- 0 910 135
- GB-A- 1 095 103
- US-A- 2 531 437
- US-A- 2 767 380
- US-A- 3 063 027

## Beschreibung

Die Erfindung betrifft eine Impedanzwandlervorrichtung gemäß dem Oberbegriff des Anspruches 1.

Impedanzwandler werden heutzutage insbesondere in Antennenanordnungen zur Transformation von Impedanzen verwendet. Die Impedanzwandler dienen dazu, die aus einzelnen Strahlerelementen bzw. Antennenkomponenten, wie z.B. Phasenschieber, Filter, Bandpässe, resultierenden Impedanzen breitbandig auf eine gemeinsame Systemimpedanz anzupassen, welche im Mobilfunkbereich bei 50 Ohm liegt.

Aus dem Stand der Technik sind Impedanzwandler bekannt, bei denen eine Impedanzwandlung mittels einer λ/4-Transformation dadurch durchgeführt wird, dass zwischen Anschlüssen in der Antennenordnung Koaxialkabel zwischengeschaltet werden, die eine Länge aufweisen, die einem Viertel der Wellenlänge der Hochfrequenz entspricht, mit der die Antennenanordnung betrieben wird. Es erweist sich hierbei als nachteilhaft, dass zur Zwischenschaltung von Koaxialkabeln eine Vielzahl von Lötpunkten an den Enden der Koaxialkabel angebracht werden muss, so dass die Herstellung solcher Impedanzwandler teuer und auch wegen der Teilevielfalt stark toleranzbehaftet ist. Ebenso sind aus dem Stand der Technik Abstimmschrauben zur Veränderung der Impedanz in Koaxialelementen bekannt. Auch diese Art der Impedanzwandlung ist vergleichsweise teuer. Darüber hinaus werden Impedanztransformationen mittels Impedanzwandlern in Form von Streifenleitern auf Platinen durchgeführt. Hierbei ist es nachteilhaft, dass diese Impedanzwandler nur für begrenzte Hochfrequenzleistungen zulässig sind und eine nachträgliche Abstimmung der Impedanz nicht möglich ist, zudem ist mit Intermodulationsproblemen zu rechnen.

Ein Impedanz-Koppler ist zudem aus der EP 0 910 135 A2 bekannt geworden. Es handelt sich dabei um eine Testapparatur, bei der zwei Signalpfade möglichst reflektionsarm miteinander verbunden werden sollen. D.h., es soll eine einfache und wieder lösbare Verbindung möglich sein, die eine Kompensation der Kontaktierungsstelle beinhaltet.

Dazu ist ein Außenleitergehäuse und über ein Dielektrikum im Inneren getrennt ein Innenleiter-Verbindungsstücke vorgesehen, welches eine axiale Aufnehmung zur Kontaktierung der Innenleiter der zu verbindenden Koaxialleiter umfasst. Dieses zuinnerst liegende Innenleiter-Verbindungsstück ist nach Art eines kurzen Balkens gestaltet und umfasst zwei halbzylinderförmige Aufnahmen, die durch eine kurzen Steg voneinander getrennt sind. Hier kommen die jeweils zu verbindenden Innenleiter der beiden Koaxialkabel in unmittelbar benachbarter Lage zueinander zu liegen. Hier sind die Koaxialkabel nur einspannbar. Anpassmöglichkeiten bezüglich dieser Verbindungseinrichtung zur Veränderung einer Impedanzwandlung sind an dieser Stelle nicht vorgesehen.

Eine Hohlwellenleiter-Impedanz-Umwandler ist auch noch aus der US 2 531 437 als bekannt zu entnehmen.

Aufgabe der Erfindung ist es deshalb, eine Impedanzwand-lervorrichtung zu schaffen, welche kostengünstig herstellbar ist, für hohe Hochfrequenz-Leistung geeignet ist und auf einfache Weise eine Abstimmung der Impedanz ermöglicht.

Diese Aufgabe wird entsprechend den im Anspruch 1 angegebenen Merkmalen gelöst. Weiterbildungen der Erfindung sind in den Unteransprüchen definiert.

Die erfindungsgemäße Impedanzwandlervorrichtung zeichnet sich durch eine spezielle Formgebung eines Außenleiters, eines Innenleiters sowie eines dazwischen liegenden Dielektrikums aus. Der Außenleiter der Vorrichtung umfasst eine Grundfläche, welche von einer oder mehreren Seitenwänden begrenzt ist, wodurch ein Außenleitergehäuse mit einem Innenraum und einer der Grundfläche gegenüberliegenden Öffnung gebildet wird. In dem Innenraum ist der Innenleiter angeordnet, wobei der Innenleiter und der Außenleiter durch das Dielektrikum voneinander isoliert sind. Der Innenleiter umfasst wenigstens einen ersten und einen zweiten stegförmigen Abschnitt mit jeweils einem Stegboden, wobei der erste stegförmige Abschnitt quer zu dessen Längsrichtung zwei seitlich versetzt zueinander liegende und sich aus dem Stegboden in Richtung zur Öffnung des Außenleitergehäuses hin erstreckende Stegwände umfasst. Durch die Ausgestaltung des Außenleiters als geöffnetes Gehäuse wird ein Zugang zu dem Innenleiter ermöglicht, insbesondere zu den Stegwänden der stegförmigen Abschnit-te. Diese beiden Stegwände können durch entsprechendes Werkzeug winkelig oder parallel zueinander verstellt werden, wodurch auf einfache Weise ein Bediener die Impedanz abstimmen kann, ohne dass Intermodulationsprobleme auftreten bzw. die Intermodulationseigenschaften verschlechtert werden.

Es sei hierbei angemerkt, dass die Öffnung durch eine geeignete Verschlussvorrichtung verschlossen werden kann. In einer bevorzugten Ausführungsform ist zudem vorgesehen, dass das Gehäuse auf der Seite, welche der Grundfläche gegenüberliegt, nicht einstückig mit allen Seitenwänden des Gehäuses ausgebildet ist, so dass im Impedanzwandler immer eine (ggf. auch verschlossene) Öffnung lokalisiert werden kann. Ein weiterer Vorteil des erfindungsgemäßen Impedanzwandlers besteht darin, dass das Außenleitergehäuse universal verwendbar ist und zur Veränderung der Transformationseigenschaften des Impedanzwandlers lediglich der leicht zugängliche Innenleiter ausgetauscht werden muss. Aufgrund der durch das Außenleitergehäuse erreichten Bauhöhe kommt es zu keinen unerwünschten Abstrahlungen des Wandlers. Der Wandler kann darüber hinaus für sehr hohe Hochfrequenzleistungen verwendet werden.

Vorzugsweise erstreckt sich der Impedanzwandler i. w. in einer Längsrichtung zwischen wenigstens zwei gegenüberliegenden Anschlussstellen. Ferner sind wenigstens einem Stegboden eines stegförmigen Innenleiterabschnitts wenigstens zwei Stegwände zugeordnet, die sich in Richtung zur Öffnung des Außenleitergehäuses insbesondere aus Rändern des Stegbodens erstrecken. Die einem Stegboden zugeordneten Stegwände sind insbesondere parallel zueinander. In einer Ausführungsform laufen die einem Stegboden zugeordneten Stegwände in Schnittansicht entlang einer Ebene parallel zur Grundfläche des Außenleiters in Längsrichtung des Impedanzwandlers zusammen- oder auseinander. Alternativ sind die einem Stegboden zugeordneten Stegwände parallel zueinander. Ferner können die einem Stegboden zugeordneten Stegwände i. w. senkrecht auf dem Stegboden stehen. Alternativ laufen die einem Stegboden zugeordneten Stegwände in Schnittansicht entlang einer Ebene senkrecht zur Längsrichtung des Impedanzwandlers in Richtung zur Öffnung des Außenleitergehäuses auseinander- oder zusammen.

In einer bevorzugten Ausführungsform der Erfindung umfasst der Außenleiter ein gestanztes, einstückiges Metallblech mit umgebogenen Seitenwänden. Hierdurch wird eine äußerst preisgünstige Herstellung des Außenleiters ermöglicht, da die Herstellung durch Stanzen einfach und kostengünstig ist. Analog ist der Innenleiter vorzugsweise ebenfalls ein gestanztes, einstückiges Metallblech mit umgebogenen Stegwänden. Hierdurch wird zum einen eine kostengünstige Herstellung des Innenleiters erreicht und zum anderen wird eine gute Biegbarkeit der Stegwände gewährleistet, so dass die Impedanz durch Verbiegung der Stegwände leicht abstimmbar bzw. veränderbar ist.

In einer bevorzugten Ausführungsform der Erfindung ist das Dielektrikum ein Bauteil mit einer Aufnahme, wobei das Bauteil im Innenraum des Außenleitergehäuses eingesetzt und der Innenleiter in der Aufnahme des Bauteils angeordnet ist. Hierdurch wird auf einfache Weise eine elektrische Isolation zwischen Innenleiter und Außenleiter durch ein separates Bauteil erreicht. Das Bauteil ist hierbei vorzugsweise einstückig ausgebildet. Ferner wird das Bauteil in einer bevorzugten Variante durch Kraftschluss, insbesondere durch eine Klemmung, und/oder durch Formschluss und/oder durch Stoffschluss im Außenleitergehäuse gehalten. Analog kann der Innenleiter durch Kraftschluss, insbesondere durch eine Klemmung, und/oder durch Formschluss und/oder durch Stoffschluss in der Aufnahme des Dielektrikums gehalten werden. Auf diese Weise wird ein einfacher Zusammenbau der Komponenten des erfindungsgemäßen Impedanzwandlers ermöglicht, ohne dass zusätzliche Befestigungsmittel vorgesehen werden müssen.

In einer weiteren bevorzugten Variante des Wandlers weist der Innenleiter an seinen Enden Endabschnitte mit wenigstens einer oder mehreren Endflächen auf, die sich in Richtung zur Öffnung des Außenleitergehäuses erstrecken. Mit Hilfe dieser Endabschnitte wird eine Fixierung der Lage des Innenleiters im Außenleitergehäuse ermöglicht. Bei kombination dieser Variante mit der Ausführungsform, bei der das Dielektrikum ein Bauteil mit Aufnahme ist, sind eine oder mehrere Ecken der Aufnahme vorzugsweise abgerundet und nehmen Ränder der Endabschnitte des Innenleiters auf.

In einer besonders bevorzugten Ausführungsform der Erfindung weist der Innenleiter wenigstens einen ersten stegförmigen Abschnitt zur Impedanztransformation auf. Der erste stegförmige Abschnitt weist hierbei vorzugsweise eine Länge auf, die 1/4 der Wellenlänge einer Hochfrequenz ist, die zur Mobilfunkübertragung verwendet wird, insbesondere einer Hochfrequenz in einem GSM-Netz und/oder UMTS-Netz. Die Länge ist hierbei vorzugsweise auf die zu übertragende Mittenfrequenz abgestimmt. Es wird hierdurch der Einsatz des erfindungsgemäßen Impedanzwandlers als λ/4-Transformator in gängigen Mobilfunknetzen ermöglicht. Mit dem Impedanzwandler können ggf. auch mehrstufige λ/4-Transformationen bei Verwendung von langen Außenleitern durchgeführt werden.

In einer weiteren Ausführungsform der Erfindung weist der Innenleiter wenigstens einen zweiten stegförmigen Abschnitt zur Längenanpassung des Innenleiters auf. Durch den zweiten stegförmigen Abschnitt wird erreicht, dass die Länge des Innenleiters, unabhängig von den verwendeten Hochfrequenzen, immer gleich ist, so dass der Innenleiter immer in ein identisch gebautes Außenleitergehäuse eingesetzt werden kann. Durch Auswechseln des Innenleiters kann somit der Impedanzwandler einfach an unterschiedliche Antennensysteme angepasst werden.

Um den Impedanzwandler mit elektrischen Leitungen zu verbinden, sind Anschlussstellen im Außenleiter und im Innenleiter vorgesehen, welche vorzugsweise Öffnungen an Enden des Außenleiters bzw. des Innenleiters umfassen. Jede Öffnung des Außenleiters ist vorzugsweise mit einer Öffnung des Innenleiters ausgerichtet, wobei die ausgerichteten Öffnungen jeweils durch eine Öffnung im Dielektrikum miteinander verbunden sind. Die Öffnungen des Außenleiters und des Innenleiters dienen vorzugsweise zur Aufnahme und anschließendem Verlöten von Koaxialkabeln, wobei die Öffnungen des Außenleiters zur Aufnahme eines Koaxialaußenleiters und die Öffnungen des Innenleiters zur Aufnahme eines Koaxialinnenleiters dienen. Die Öffnungen des Dielektrikums sind vorzugsweise jeweils in Aussparungen aufgenommen, die insbesondere zur Aufnahme einer zwischen einem Koaxialaußenleiter und einem Koaxialinnenleiter angeordneten Isolierung dienen. Ferner können die Öffnungen des Außenleiters wenigstens eine Schulter umfassen, welche insbesondere zum Anschlag für ein Ende eines Koaxialaußenleiters dient.

In einer bevorzugten Ausführungsform des erfindungsgemäßen Impedanzwandlers sind an den Öffnungen des Außenleiters und des Innenleiters Koaxialkabel mittels Lötpaste und/oder integrierter Lötformteile verlötet. Hierdurch wird eine automatisierte und kostengünstige Anlötung der Koaxialkabel an den Impedanzwandler ermöglicht.

Das in dem erfindungsgemäßen Impedanzwandler verwendete Dielektrikum kann in einer Ausgestaltung der Erfindung Luft umfassen, was bedeutet, dass der Innen- und Außenleiter des Impedanzwandlers durch zusätzliche Beabstandungsmittel voneinander beabstandet werden.

In einer weiteren Ausgestaltung des erfindungsgemäßen Impedanzwandlers ist der Innenleiter fächerartig mit mehreren parallel angeordneten stegförmigen Abschnitten ausgestaltet. Hierdurch kann die Vorrichtung mit mehreren unterschiedlichen Systemen zusammengeschaltet werden. Zur Fixierung der stegförmigen Abschnitte sind diese jeweils in einer Aussparung im Dielektrikum angeordnet.

Ausführungsbeispiele der Erfindung werden nachfolgend anhand der beigefügten Figuren beschrieben.

Es zeigen:
- Figur 1 :: eine perspektivische Ansicht eines Impedanzwandlers gemäß einer ersten Ausführungsform der Erfindung;
- Figur 1a:: eine perspektivische Ansicht einer bevorzugten Ausführungsform eines im erfindungsgemäßen Impedanzwandler verwendeten Außenleiters;
- Figur 2 :: eine gegenüber der Figur 1 um 180° gedrehte perspektivische Ansicht des Impedanzwandlers der Figur 1;
- Figur 3 :: eine Draufsicht auf den Impedanzwandler der Figur 1;
- Figur 4 :: eine Schnittansicht des Impedanzwandlers der Figur 3 entlang der Linie I-I;
- Figur 5 :: eine perspektivische Ansicht einer zweiten Ausführungsform eines erfindungsgemäßen Impedanzwandlers;
- Figur 6 :: eine gegenüber Figur 5 um 180° gedrehte perspektivische Ansicht des Impedanzwandlers der Figur 5;
- Figur 7 :: eine Draufsicht auf den Impedanzwandler der Figur 6; und
- Figur 8 :: eine Schnittansicht des Impedanzwandlers der Figur 7 entlang der Linie II-II.

Figur 1 und Figur 2 zeigen perspektivische Ansichten einer ersten Ausführungsform eines erfindungsgemäßen Impedanzwandlers. Der Wandler umfasst einen Außenleiter in der Form eines äußeren länglichen Metallgehäuses 1, wobei das Gehäuse an der Oberseite offen ist und aus einem gestanzten Metallblech besteht. Das Gehäuse ist im Wesentlichen rechteckförmig ausgestaltet und weist eine (nicht aus Figur 1 und Figur 2 ersichtliche) Grundfläche 1a sowie Seitenwände 1b, 1c, 1d und 1e auf. Wie in Figur 1a gezeigt ist, ist der Außenleiter 1 vorzugsweise ein Metallblechteil, dessen Seitenwände nach oben gebogene Abschnitte des Metallblechteils sind. Die Ränder der einzelnen Seitenwände sind hierbei durch schmale Zwischenräume Z voneinander beabstandet. Im Inneren des in Figur 1a gezeigten Außenleiters kann das Dielektrikum 3 durch Kraftschluss über die gebogenen Seitenwände festgeklemmt werden.

Das Dielektrikum ist ebenfalls an der Oberseite geöffnet und in seinem Inneren ist ein Innenleiter 2 eingesetzt. Dieser Innenleiter weist Endabschnitte 2c bzw. 2d auf, welche jeweils Seitenwände 24, 25, 26 bzw. 27, 28, 29 umfassen. Die Endabschnitte sind über abgerundete Ecken 3a, 3b, 3c und 3d im Dielektrikum 3 eingeschoben. Der Innenleiter 2 weist eine Länge auf, so dass er in dem Innenraum des Dielektrikums 3 über die Endabschnitte 2c und 2d festgeklemmt ist. Der Innenleiter umfasst zwischen den Endabschnitten 2c und 2d zwei miteinander verbundene stegförmige Abschnitte 2a und 2b. Der erste stegförmige Abschnitt 2a umfasst einen Stegboden 21 sowie zwei sich senkrecht nach oben erstreckende Stegwände 22 und 23. Analog umfasst der zweite stegförmige Abschnitt 2b einen (nicht aus Figur 1 und 2 ersichtlichen) Stegboden 21' und Stegwände 22' und 23'. Der Innenleiter ist vorzugsweise als einstückiges Metallblech ausgebildet, wobei in dem Metallblech zunächst die Formgebung der Seitenwände des Endabschnitts und der stegförmigen Abschnitte ausgestanzt wird und anschließend die Seitenwände und Stegwände nach oben gebogen werden. Durch die Verwendung von gestanzten Blechen für den Außenleiter und den Innenleiter wird eine preisgünstige und einfache Herstellung des Impedanzwandlers gewährleistet.

Mit der Breite der stegförmigen Abschnitte 2a, 2b und der entsprechenden aufgebogenen Stegwände bzw. mit der Höhe der stegförmigen Abschnitte über dem Außenleiterboden (Abstand durch Dielektrikum) kann die Transformationsimpedanz eingestellt werden.

Der erste stegförmige Abschnitt 2a dient zur Transformation der Impedanz, wenn der Impedanzwandler in einer Antennenanordnung zwischen Koaxialkabeln eingelötet wird. Die Länge des ersten stegförmigen Abschnitts 2a beträgt 1/4 einer Wellenlänge λ, wodurch eine λ/4-Transformation durchgeführt wird, wobei λ der Wellenlänge der Hochfrequenz entspricht, mit der die entsprechende Antennenanordnung betrieben wird. Es handelt sich hierbei vorzugsweise um die gängigen Mobilfunkfrequenzen, wie z.B. 900 oder 1800 MHz in GSM-Netzen. Im Gegensatz zum ersten stegförmigen Abschnitt 2a dient der zweite stegförmige Abschnitt 2b des Impedanzwandlers vorrangig zur Längenkorrektur. D.h., die Länge des zweiten stegförmigen Abschnitts wird in Abhängigkeit von der Länge des ersten stegförmigen Abschnitts und der Gesamtlänge des Impedanzwandlers immer so gewählt, dass der Innenleiter immer in der gleichen Lage im Dielektrikum fixiert ist.

Der Innenleiter 2 weist den großen Vorteil auf, dass seine Impedanz durch Verbiegung der Stegwände des ersten stegförmigen Abschnitts 2a angepasst bzw. verändert werden kann. Dies ist insbesondere bei der Fertigung des Impedanzwandlers von Vorteil, da am Ende des Fertigungsprozesses nochmals etwaige Toleranzen in der Impedanz durch Verbiegung der Stegwände 22 bzw. 23 ausgeglichen werden können. Gegebenenfalls kann der zweite stegförmige Abschnitt auch derart ausgestaltet sein, dass er ebenfalls die Impedanz beeinflusst, so dass auch durch Verbiegung der Stegwände 22' bzw. 23' die Impedanz des Wandlers verändert werden kann.

Der Außenleiter 1 des Impedanzwandlers weist eine zylindrische Öffnung 101 in der Seitenfläche 1e sowie zwei miteinander verbundene zylindrische Öffnungen 102 und 103 in der Seitenfläche 1c auf. Diese Öffnungen sind über entsprechende zylindrische Öffnungen 301, 302 und 303 im Dielektrikum 3 mit kleineren zylindrischen Öffnungen 201, 202 und 203 in den Endabschnitten 2c bzw. 2d verbunden. Die Öffnungen im Außenleiter und im Innenleiter dierien zur Verbindung mit einem Koaxialkabel, wobei die Öffnungen des Außenleiters zur Aufnahme eines Koaxialaußenleiters und die entsprechenden Öffnungen im Innenleiter zur Aufnahme des entsprechenden Koaxialinnenleiters dienen. Zur Befestigung der Koaxialleiter des Kabels werden die Leiter an den Öffnungen verlötet. Insbesondere werden an den Außenseiten der Seitenwände 1c und 1e des Gehäuses 1 Lötungen für die Koaxialaußenleiter und in den Endabschnitten 2c und 2d des Innenleiters 2 Lötungen für den Koaxialinnenleiter angebracht. Durch integrierte Lötformteile bzw. Lötpaste kann die Innen- und Außenleiterlötung zwischen dem Impedanzwandler und den Koaxialkabeln automatisiert erfolgen (z.B. Induktionslötung). Im Vergleich zu herkömmlichen Impedanzwandlern, bei denen Koaxialkabel zur Impedanzwandlung als Zwischenverbindung eingelötet werden, benötigt man bei dem erfindungsgemäßen Impedanzwandler eine geringere Anzahl an Lötstellen. Darüber hinaus wird durch die Bauhöhe des Impedanzwandlers Abstrahlungen vermieden, welche beispielsweise bei Impedanzwandlern in der Form von Streifenleitern auf Platinen auftreten.

Figur 3 zeigt eine Draufsicht auf den Impedanzwandler aus Figur 1 bzw. Figur 2. Aus Figur 3 ist insbesondere ersichtlich, dass der Stegboden 21 des ersten stegförmigen Abschnitts 2a breiter ist als der Stegboden 21' des zweiten stegförmigen Abschnitts 2b. Ferner ist die Länge des zweiten stegförmigen Abschnitts geringer als die Länge des ersten stegförmigen Abschnitts. Durch die verkleinerte Bauart des zweiten stegförmigen Abschnitts wird erreicht, dass dieser Abschnitt nur einen geringen bzw. überhaupt keinen Einfluss auf die Impedanz des Wandlers hat. Aus Figur 3 ist ferner ersichtlich, dass die Stegwände 22 und 23 sowie 22' und 23' der stegförmigen Abschnitte gut von oben zugänglich sind, so dass ein Bediener durch Verbiegung der Stegwände die Impedanz gegebenenfalls nachjustieren bzw. abstimmen kann.

In Figur 4 ist eine Schnittansicht entlang der Linie I-I der Figur 3 gezeigt, wobei mit gestrichelten Linien die Position von Koaxialkabeln angedeutet ist, welche mit dem Impedanzwandler verbunden werden. Ferner ist der Querschnitt des Außenleitergehäuses 1 mit einer einfachen Schraffur angedeutet, wohingegen der Querschnitt des Dielektrikums 3 mit einer doppelten Schraffur dargestellt ist. Aus Figur '4 ergeben sich insbesondere die Durchmesser der Öffnungen 101 und 103 im Außenleitergehäuse, der Öffnungen 301 und 303 im Dielektrikum sowie der Öffnungen 201 und 203 im Innenleitergehäuse. Von den Öffnungen 103, 203 und 303 weist die Öffnung 103 den größten Durchmesser auf, wobei sie zur Aufnahme eines Koaxialaußenleiters 51 eines Koaxialkabels 5 dient. Der eingesetzte Koaxialaußenleiter schlägt dabei an einer umlaufenden Schulter S in der Öffnung 103 an. Die Öffnung 303 weist einen geringeren Durchmesser als die Öffnung 103 auf und dient zur Aufnahme einer Isolierung 53 des Koaxialkabels 5. Die Öffnung 203 weist den kleinsten Durchmesser auf und dient zur Aufnahme des Koaxialinnenleiters 52 des Koaxialkabels 5. Der Koaxialaußenleiter 51 wird über eine Lötung an der Außenseite der Seitenwand 1c befestigt. Analog wird der Koaxialinnenleiter 52 an der Innenseite der Seitenwand 25 verlötet.

Die Öffnungen 101, 201 und 301 im Bereich der Seitenwand 1e sind für ein größeres bzw. dampfungsärmeres Koaxialkabel 5' ausgelegt. Analog zur Öffnung 103 weist die Öffnung 101 eine entsprechende Schulter S' auf, gegen die ein Ende eines Koaxialaußenleiters 51' anschlägt. Die Öffnung 301 ist kleiner als die Öffnung 101 und sie ist in einer zylindrischen Aussparung A im Dielektrikum 3 angeordnet, wobei die Aussparung derart gewählt ist, dass die Isolierung 53' des Koaxialkabels 5' darin aufgenommen werden kann. Die Größe der Öffnung 201 im Innenleiter 2 entspricht im Wesentlichen der Größe der Öffnung 301 im Dielektrikum 3, wobei der Durchmesser der Öffnungen derart gewählt ist, dass der Koaxialinnenleiter 52' des Koaxialkabels 5' durch die Öffnungen passt. Analog zu der gegen-. überliegenden Seite des Impedanzwandlers ist der Koaxialinnenleiter 52' an der Innenseite der Seitenwand 28 und der Koaxialaußenleiter 51' an der Außenseite der Seitenwand 1e verlötet. Wenn über die Öffnungen 102 und 103 beispielsweise zwei Koaxialkabel mit jeweils 50 Ohm Impedanz eingesetzt werden, ergibt sich an dieser Stelle eine Eingangsimpedanz von 25 Ohm. Die Impedanz des Impedanzwandlers ist in einem solchen Fall auf 35 Ohm einzustellen, damit sich an der gegenüberliegenden Öffnung 101 wieder eine Impedanz von 50 Ohm ergibt. Anstatt von zwei Anschlussstellen für Koaxialkabel an der Seitenwand 1e könnte ggf. auch nur eine einzige Anschlussstelle für ein einzelnes Koaxialkabel vorgesehen sein.

Figuren 5 und 6 zeigen zwei perspektivische Ansichten einer zweiten Ausführungsform eines Impedanzwandlers, wobei die Ansicht der Figur 6 gegenüber der Ansicht der Figur 5 um 180° gedreht ist. Im Unterschied zur ersten Ausführungsform ist der Innenleiter 2 des Impedanzwandlers fächerförmig ausgestaltet, wobei anstatt eines einzelnen ersten stegförmigen Abschnitts drei parallel zueinander angeordnete stegförmige Abschnitte 2a, 2a' und 2a" vorgesehen sind. Es können jedoch auch nur zwei oder auch mehr solcher parallel angeordneter stegförmiger Abschnitte vorgesehen sein. Die stegförmigen Abschnitte sind über einen quer verlaufenden Steg 2e mit dem zweiten stegförmigen Abschnitt 2b verbunden. Zur Kontaktierung der drei ersten stegförmigen Abschnitte mit entsprechenden Koaxialkabeln sind jeweils miteinander verbundene Öffnungen 102, 103 bzw. 102', 103' bzw. 102", 103" im Außenleiter 1 vorgesehen. Ferner mündet jeder stegförmige Abschnitt 2a, 2a' bzw. 2a" in separate Endabschnitte 2c, 2c' bzw. 2c", wie sich insbesondere aus Figur 6 ergibt. Ebenso schließt sich an einer Seite des stegförmigen Abschnitts 2b ein Endabschnitt 2d an. Alle Öffnungen in dem Außenleiter 1 sind analog zu der vorangegangenen Ausführungsform mit entsprechenden Öffnungen im Dielektrikum und im Innenleiter ausgerichtet. Zur Befestigung des Innenleiters im Dielektrikum sind im Innenraum des Dielektrikums entsprechende Aufnahmen für die Endabschnitte 2c, 2c', 2c" und 2d vorgesehen. Diese Aufnahmen werden durch quaderförmige Vorsprünge 31, 32, 33 und 34 an den Innenseiten des Dielektrikums gebildet. Hierdurch wird eine Fixierung des Innenleiters im Dielektrikum erreicht.

Figur 7 zeigt eine Draufsicht auf den Impedanzwandler der Figur 5 bzw. der Figur 6. Aus Figur 7 ergibt sich insbesondere die Struktur des Innenleiters. Es ist ersichtlich, dass die drei parallelen stegförmigen Abschnitte 2a, 2a' und 2a" identisch ausgestaltet sind und eine größere Bereite als der stegförmige Abschnitt 2b aufweise. Die stegförmigen Abschnitte können jedoch auch unterschiedlich breit sein, um eine erwünschte Leistungsaufteilung zu erreichen. Durch Verbiegung der Stegwände der stegförmigen Abschnitte 2a, 2a' und 2a" kann wiederum die Impedanz abgestimmt bzw. verändert werden, da die stegförmigen Abschnitte 2a, 2a' und 2a" im Wesentlichen die Funktion der Impedanztransformation übernehmen. Der schmälere stegförmige Abschnitt 2b dient zur Längenanpassung bzw. gegebenenfalls auch zur Impedanztransformation der drei Einzelzweige des Innenleiters 2, wobei die Länge des Abschnitts immer so gewählt wird, dass der Innenleiter in dem Innenraum des Dielektrikums 3 zwischen gegenüberliegenden Seitenwänden des Dielektrikums festgeklemmt ist. Der Impedanzwandler dient aufgrund seiner aufgefächerten Form zum Anschluss von mehreren parallelen Koaxialkabeln, so dass eine Zusammenschaltung und Impedanztransformation von mehreren Antennensystemen ermöglicht wird.

Figur 8 zeigt eine Schnittansicht entlang der Linie II-II der Figur 7. Es sind hierbei insbesondere die Abmessungen der zylindrischen Öffnungen in dem Impedanzwandler ersichtlich, wobei zur Verdeutlichung in den Öffnungen entsprechende Koaxialkabel 5 bzw. 5' eingesetzt sind. Der Aufbau des Wandlers gemäß Figur 8 ist im wesentlichen identisch zum Aufbau des Wandlers der Figur 4, wobei gleiche Bauteile mit den gleichen Bezugszeichen bezeichnet sind. Es wird deshalb auf eine detaiilierte Beschreibung des Aufbaus der Figur 8 verzichtet und diesbezüglich auf Figur 4 verwiesen. Auf der linken Seite des Impedanzwandlers der Figur 8 ist die Anordnung der Öffnungen 103, 203 und 103 im Bereich des Endabschnitts 2c dargestellt, wobei die Anordnung der Öffnungen in den entsprechenden Endabschnitten 2c' und 2c" identisch ist. Analog zu Figur 4 weist die Öffnung 103 eine Schulter S zur Aufnahme des Koaxialaußenleiters 51 auf. Ebenso ist auf der gegenüberliegenden rechten Seite des Wandlers in der Öffnung 101 eine Schulter S' vorgesehen und die Öffnung 301 ist in einer Aussparung A angeordnet, welche zur Aufnahme der Isolierung 53' dient. Wie in Bezug auf Figur 4 beschirieben ist, werden die Außen- und Innenleiter der Koaxialkabel an den Außen- und Innenleitern des Impedanzwandlers angelötet.

## Patentansprüche

1. Impedanzwandlervorrichtung, insbesondere zur Wandlung von Impedanzen in Antennenanordnungen, mit folgende Merkmalen:
- mit einem elektrisch leitenden Außenleiter (1) mit einer oder mehreren Anschlussstellen für elektrische Leitungen,
- mit einem elektrisch leitenden Innenleiter (2) mit einer oder mehreren Anschlussstellen für elektrische Leitungen,
- mit einem zwischen Außenleiter (1) und Innenleiter (2) angeordneten Dielektrikum (3),
- der Außenleiter (1) umfasst eine Grundfläche (1a), welche von einer oder mehreren Seitenwänden (1b , 1c, 1d, 1e) begrenzt ist, wodurch ein Außenleitergehäuse mit einem Innenraum und einer der Grundfläche (1a) gegenüberliegenden Öffnung gebildet wird;
- in dem Innenraum ist der Innenleiter (2) angeordnet,
wobei der Innenleiter (2) und der Außenleiter (1) durch das Dielektrikum (3) voneinander isoliert sind;
- der Innenleiter (2) umfasst zwei miteinander verbundene stegförmige Abschnitte (2a, 2b), wobei der erste stegförmige Abschnitt (2a) einen Stegboden (21) und der zweite stegförmige Abschnitt (2b) einen Stegboden (21) umfasst,
- der erste stegförmige Abschnitt (2a) umfasst neben dem Stegboden (21) ferner zwei Stegwände (22, 23), die vom Stegboden (21) ausgehend sich in Richtung zur Öffnung des Außenleitergehäuses erstrecken, wobei die beiden Stegwände (22, 23)
- aufeinander zu oder voneinander weg verlaufen, und zum Ausgleich etwaiger Toleranzen in der Impedanz verbiegbar sind.

2. Vorrichtung nach Anspruch 1, **dadurch gekennzeichnet, dass** der Innenleiter (2) der Impedanzwandlervorrichtung zwei versetzt liegende Anschlussstellen vorzugsweise in Form von Endabschnitten (2c, 2d) zum Anschluss eines koaxialen Innenleiters vorsieht, zwischen denen sich der zumindest eine erste stegförmige Abschnitt (2a) mit dem Stegboden (21) befindet.

3. Vorrichtung nach Anspruch 1 order 2, **dadurch gekennzeichnet, dass** der erste stegförmige Abschnitt (2a) des Innenleiters (2) transformations-impedanzabhängig ist.

4. Vorrichtung nach einem der Ansprüche 1 bis 3, **dadurch gekennzeichnet, dass** der zumindest eine stegförmige Abschnitt (2a) eine transformations-impedanzabhängige Breite und/oder einen transformations-impedanzabhängigen Abstand zu einem, einen Teil des Außenleiters (1) bildenden Boden aufweist, wobei der transformations-impedanzabhängige Abstand vorzugsweise durch ein Dielektrikum gebildet ist.

5. Vorrichtung nach einem der Ansprüche 1 bis 4, **dadurch gekennzeichnet, dass** zur Transformation der Impedanz der stegförmige Abschnitt (2a) eine Länge aufweist, die 1/4 der Wellenlänge (λ, Lambda) der mittels der Vorrichtung übertragenen Hochfrequenz entspricht, insbesondere der in einem GSM-Netz und/oder UMTS-Netz verwendeten Hochfrequenz.

6. Vorrichtung nach einem der Ansprüche 1 bis 5, **dadurch gekennzeichnet, dass** der Innenleiter (2) wenigstens einen zweiten stegförmigen Abschnitt (2b) zur Längenanpassung des Innenleiters (2) aufweist, wobei die Gesamtlänge aus erstem und zweitem stegförmigen Abschnitt (2a, 2b) gleich ist zu einem anders gebildeten Innenleiter (2), der in Anpassung an eine andere Impedanztransformation eine abweichende Länge bezüglich des ersten stegförmigen Abschnittes (2a) aufweist.

7. Vorrichtung nach Anspruch 6, **dadurch gekennzeichnet, dass** auch der zweite stegförmige Abschnitt (2b) zumindest zwei Stegwände (22', 23') umfasst, die mit dem Stegboden (21) verbunden und in seitlichem Abstand zueinander angeordnet sind, wobei die zumindest beiden Stegwände (22', 23') zur Impedanz-Veränderung aufeinander zu oder voneinander weg verformbar sind.

8. Vorrichtung nach einem der Ansprüche 1 bis 7, **dadurch gekennzeichnet, dass** der zumindest eine stegförmige Abschnitt (2a) oder der den zumindest ersten stegförmigen Abschnitt (2a) und den zumindest zweiten stegförmigen Abschnitt (2b) umfassende Innenleiter (2) entsprechend der gewünschten Impedanzwandlung mit geeigneter Dimensionierung vorwählbar oder ein vorgegebener impedanzabhängiger Innenleiter (2) gegen einen anderen Innenleiter (2) mit anderen Werten bezüglich der Impedanzwandlung austauschbar ist.

9. Vorrichtung nach einem der Ansprüche 1 bis 8, **dadurch gekennzeichnet, dass** sich der Impedanzwandler in einer Längsrichtung zwischen wenigstens zwei gegenüberliegenden Anschlussstellen erstreckt und wenigstens einem Stegboden (21; 21') eines stegförmigen Abschnitts (2a, 2b) wenigstens zwei Stegwände (22, 23; 22', 23') zugeordnet sind, die sich in Richtung zur Öffnung des Außenleitergehäuses insbesondere aus Rändern des Stegbodens (21; 21') erstrecken.

10. Vorrichtung nach Anspruch 9, **dadurch gekennzeichnet, dass** die einem Stegboden (21; 21') zugeordneten Stegwände (22, 23; 22', 23') in Schnittansicht entlang einer Ebene parallel zur Grundfläche (1a) des Außenleiters (1) in Längsrichtung des Impedanzwandlers zusammen- oder auseinanderlaufen.

11. Vorrichtung nach einem der vorhergehenden Ansprüche, **dadurch gekennzeichnet, dass** der Außenleiter (1) ein gestanztes, einstückiges Metallblech mit umgebogenen Seitenwänden (1b, 1c, 1d, 1e) umfasst.

12. Vorrichtung nach einem der vorhergehenden Ansprüche, **dadurch gekennzeichnet, dass** der Innenleiter (2) ein gestanztes, einstückiges Metallblech mit umgebogenen Stegwänden (21, 22; 21', 22') umfasst.

13. Vorrichtung nach einem der vorhergehenden Ansprüche, **dadurch gekennzeichnet, dass** das Dielektrikum (3) ein Bauteil mit einer Aufnahme (4f) ist, wobei das Bauteil im Innenraum des Außenleitergehäuses eingesetzt ist und der Innenleiter (2) in der Aufnahme des Bauteils angeordnet ist.

14. Vorrichtung nach Anspruch 13, **dadurch gekennzeichnet, dass** das Bauteil einstückig ausgebildet ist.

15. Vorrichtung nach Anspruch 13 oder 16, **dadurch gekennzeichnet, dass** das Dielektrikum durch Kraftschluss insbesondere durch eine Klemmung und/oder durch Formschluss und /oder durch Stoffschluss im Außenleitergehäuse gehalten ist.

16. Vorrichtung nach einem der Ansprüche 13 bis 15, **dadurch gekennzeichnet, dass** der Innenleiter (2) durch Kraftschluss insbesondere durch eine Klemmung und/oder durch Formschluss und/oder durch Stoffschluss in der Aufnahme (3f) des Dielektrikums (3) gehalten ist.

17. Vorrichtung nach einem der vorhergehenden Ansprüche, **dadurch gekennzeichnet, dass** der Innenleiter (2) an seinen Enden Endabschnitte (2c, 2d) mit wenigstens einer oder mehreren Endflächen (24, 25, 26, 27, 28, 29) aufweist, die sich in Richtung zur Öffnung des Außenleitergehäuses erstrecken.

18. Vorrichtung nach Anspruch 17, **dadurch gekennzeichnet, dass** eine oder mehrere Ecken (3a, 3b, 3c, 3d) der Aufnahme des Dielektrikums (3) abgerundet sind und Ränder der Endabschnitte (2c, 2d) des Innenleiters (2) aufnehmen.

19. Vorrichtung nach einem der vorhergehenden Ansprüche, **dadurch gekennzeichnet, dass** die Anschlussstellen des Außenleiters (1) und des Innenleiters (2) Öffnungen (101, 102, 103; 201, 202, 203), insbesondere zylindrische Öffnungen, an Enden des Außenleiters (1) und des Innenleiters (2) umfassen.

20. Vorrichtung nach Anspruch 19, **dadurch gekennzeichnet, dass** jede Öffnung (101, 102, 103) des Außenleiters (1) mit einer Öffnung (201, 202, 203) des Innenleiters (2) ausgerichtet ist, wobei die ausgerichteten Öffnungen jeweils durch eine Öffnung (301, 302, 303) im Dielektrikum (3) miteinander verbunden sind.

21. Vorrichtung nach Anspruch 19 oder 20, **dadurch gekennzeichnet, dass** die Öffnungen (101, 102, 103; 201, 202, 203) des Außenleiters (1) und des Innenleiters (2) zur Aufnahme und anschließendem Verlöten von Koaxialkabeln ausgelegt sind, wobei die Öffnungen (101, 102, 103) des Außenleiters (1) zur Aufnahme eines Koaxialaußenleiters (51, 51') und die Öffnungen (201, 202, 203) des Innenleiters (2) zur Aufnahme eines Koaxialinnenleiters (52, 52') dienen.

22. Vorrichtung nach Anspruch 20 oder Anspruch 21, wenn abhängig von Anspruch 20, **dadurch gekennzeichnet, dass** die Öffnungen (301, 302, 303) des Dielektrikums (3) jeweils in Aussparungen (A) aufgenommen sind, die insbesondere zur Aufnahme einer zwischen einem Koaxialaußenleiter (51, 51') und einem Koaxialinnenleiter (52, 52') angeordneten Isolierung (53, 53') dienen.

23. Vorrichtung nach einem der Ansprüche 19 bis 22, **dadurch gekennzeichnet, dass** die Öffnungen (101, 102, 103) des Außenleiters (1) wenigstens eine Schulter (S, S') umfassen, welche insbesondere zum Anschlag für ein Ende eines Koaxialaußenleiters (51, 51') dient.

24. Vorrichtung nach einem der vorhergehenden Ansprüche, **dadurch gekennzeichnet, dass** das Dielektrikum (3) Luft ist.

25. Vorrichtung nach einem der vorhergehenden Ansprüche, **dadurch gekennzeichnet, dass** der Innenleiter (2) fächerartig mit mehreren parallel angeordneten stegförmigen Abschnitten (2a, 2a'. 2a") ausgestaltet ist.

26. Vorrichtung nach Anspruch 25, **dadurch gekennzeichnet, dass** ein Ende der stegförmigen Abschnitte (2a, 2a', 2a", 2b) jeweils in einer Aussparung im Dielektrikum (3) angeordnet ist.

27. Vorrichtung nach einem der Ansprüche 1 bis 26, **dadurch gekennzeichnet, dass** die Öffnung des Außenleitergehäuses mittels einer Verschlussvorrichtung verschlossen ist.

## Claims

1. Impedance transformer, more particularly for transforming impedances in antenna arrays, with the following features:
comprising an electrically conducting outer conductor (1) with one or more terminal points for electrical wires,
comprising an electrically conducting inner conductor (2) with one or more terminal points for electrical wires,
comprising a dielectric (3) arranged between outer conductor (1) and inner conductor (2),
the outer conductor (1) encompasses a base (1a), which is delimited by one or more sidewalls (1b, 1c, 1d, 1e), such that an outer conductor housing comprising an interior space and an opening located opposite the base (1a) is formed,
the inner conductor (2) is disposed in the interior space, the inner conductor (2) and the outer conductor (1) being isolated from one another by the dielectric (3);
the inner conductor (2) encompasses at least two web-shaped sections (2a, 2b) connected together, the first web-shaped section (2a) comprising a web bottom (21) and the second web-shaped section (2b) comprising a web bottom (21),
the first web-shaped section (2a) as well as the web bottom (21) also comprises two web walls (22, 23) that extend from the web bottom (21) in the direction of the opening of the outer conductor housing, wherein the two web walls (22, 23) run together or apart from one another and are bendable to balance out any tolerances in the impedance.

2. Device according to Claim 1, **characterized in that** the inner conductor (2) of the impedance transformer provides two offset terminal points, preferably in the form of final sections (2c, 2d) for connecting a coaxial inner conductor between which the at least one first web-shaped section (2a) with the web bottom (21) is located.

3. Device according to Claim 1 or 2, **characterized in that** the first web-shaped section (2a) of the inner conductor (2) is dependent on the transformation-impedance.

4. Device according to any one of Claims 1 to 3, **characterized in that** the at least one web-shaped section (2a) has a width dependent on the transformation-impedance and/or a distance dependent on the transformation-impedance to a bottom forming part of the outer conductor (1), wherein the distance dependent on the transformation-impedance is preferably formed by a dielectric.

5. Device according to any one of Claims 1 to 4, **characterized in that** in order to transform the impedance the web-shaped section (2a) has a length, which equates to 1/4 of the wavelength (λ, lambda) of the high frequency transmitted by means of the device, in particular the high frequency used in a GSM network and/or a UMTS network.

6. Device according to any one of Claims 1 to 5, **characterized in that** the inner conductor (2) has at least one second web-shaped section (2b) to adjust the length of the inner conductor (2), wherein the total length made up of first and second web-shaped sections (2a, 2b) is equal to a differently formed inner conductor (2), which in harmony with another impedance transformation has a deviating length with respect to the first web-shaped section (2a).

7. Device according to Claim 6, **characterized in that** the second web-shaped section (2b) also comprises at least two web walls (22', 23'), which are connected to the web bottom (21) and are arranged at a lateral distance from one another, wherein the at least two web walls (22', 23') in order to change the impedance can be deformed towards or apart from each other.

8. Device according to any one of Claims 1 to 7, **characterized in that** the at least one web-shaped section (2a) or the inner conductor (2) comprising the at least first web-shaped section (2a) and the at least second web-shaped section (2b) can be pre-selected corresponding to the desired impedance transformation with suitable dimensioning or an inner conductor (2), pre-defined depending on the impedance, can be replaced by another inner conductor (2) with different values with respect to the impedance transformation.

9. Device according to any one of Claims 1 to 8, **characterized in that** the impedance transformer extends in a longitudinal direction between at least two opposite terminal points and at least two web walls (22, 23; 22', 23') are assigned to at least one web bottom (21; 21') of a web-shaped section (2a, 2b), which extend in the direction of the opening of the outer conductor housing particularly from edges of the web bottom (21; 21').

10. Device according to Claim 9, **characterized in that** the web walls (22, 23; 22', 23') assigned to a web bottom (21; 21'), in cutaway view along a level parallel to the base (1a) of the outer conductor (1), run together or apart in the longitudinal direction of the impedance transformer.

11. Device according to any one of the preceding claims, **characterized in that** the outer conductor (1) comprises a stamped, integral metal sheet with bent sidewalls (1b, 1c, 1d, 1e).

12. Device according to any one of the preceding claims, **characterized in that** the inner conductor (2) comprises a stamped, integral metal sheet with bent web walls (21, 22; 21', 22').

13. Device according to any one of the preceding claims, **characterized in that** the dielectric (3) is a component with a recess (4f), wherein the component is inserted in the interior space of the outer conductor housing and the inner conductor (2) is arranged in the recess of the component.

14. Device according to Claim 13, **characterized in that** the component is integrally formed.

15. Device according to Claim 13 or 16, **characterized in that** the dielectric is held in the outer conductor housing by grip force, particularly by a clamp, and/or by form fit and/or by adhesive bond.

16. Device according to any one of Claims 13 to 15, **characterized in that** the inner conductor (2) is held in the recess (3f) of the dielectric (3) by grip force, particularly by a clamp, and/or by form fit and/or by adhesive bond.

17. Device according to any one of the preceding claims, **characterized in that** the inner conductor (2) at its ends has final sections (2c, 2d) with at least one or more end faces (24, 25, 26, 27, 28, 29), which extend in the direction of the opening of the outer conductor housing.

18. Device according to Claim 17, **characterized in that** one or more corners (3a, 3b, 3c, 3d) of the recess of the dielectric (3) are rounded off and receive edges of the final sections (2c, 2d) of the inner conductor (2).

19. Device according to any one of the preceding claims, **characterized in that** the terminal points of the outer conductor (1) and the inner conductor (2) comprise openings (101, 102, 103; 201, 202, 203), in particular cylindrical openings, at ends of the outer conductor (1) and the inner conductor (2).

20. Device according to Claim 19, **characterized in that** each opening (101, 102, 103) of the outer conductor (1) is aligned with an opening (201, 202, 203) of the inner conductor (2), wherein the aligned openings are connected together in each case though an opening (301, 302, 303) in the dielectric (3).

21. Device according to Claim 19 or 20, **characterized in that** the openings (101, 102, 103; 201, 202, 203) of the outer conductor (1) and the inner conductor (2) are designed to receive and subsequently solder coaxial cables, wherein the openings (101, 102, 103) of the outer conductor (1) serve to receive a coaxial outer conductor (51, 51') and the openings (201, 202, 203) of the inner conductor (2) serve to receive a coaxial inner conductor (52, 52').

22. Device according to Claim 20 or Claim 21, if dependent on Claim 20, **characterized in that** the openings (301, 302, 303) of the dielectric (3) in each case are located in recesses (A), which in particular serve to hold insulation (53, 53') arranged between a coaxial outer conductor (51, 51') and a coaxial inner conductor (52, 52').

23. Device according to any one of Claims 19 to 22, **characterized in that** the openings (101, 102, 103) of the outer conductor (1) comprise at least one shoulder (S, S') which in particular serves as the abutment for one end of a coaxial outer conductor (51, 51').

24. Device according to any one of the preceding claims, **characterized in that** the dielectric (3) is air.

25. Device according to any one of the preceding claims, **characterized in that** the inner conductor (2) has a fan-shaped configuration with a plurality of web-shaped sections (2a, 2a', 2a") arranged in parallel.

26. Device according to Claim 25, **characterized in that** one end of the web-shaped sections (2a, 2a', 2a", 2b) in each case is arranged in a recess in the dielectric (3).

27. Device according to any one of Claims 1 to 26, **characterized in that** the opening of the outer conductor housing is closed by means of a closing device.

## Revendications

1. Dispositif à transformateur d'impédance, en particulier pour transformer des impédances dans des agencements d'antenne, comprenant les caractéristiques suivantes :
- un conducteur extérieur (1) électriquement conducteur avec un ou plusieurs emplacements de raccordement pour des lignes électriques ;
- un conducteur intérieur (2) électriquement conducteur avec un ou plusieurs emplacements de raccordement pour des lignes électriques ;
- un diélectrique (3) agencé entre le conducteur extérieur (1) et le conducteur intérieur (2),
- le conducteur extérieur (1) englobe une surface de base (1a), qui est limitée par une ou plusieurs parois latérales (1b, 1c, 1d, 1e), grâce à quoi il se forme un boîtier de conducteur extérieur avec une chambre intérieure et une ouverture à l'opposé de la surface de base (1a);
- le conducteur intérieur (2) est agencé dans la chambre intérieure, le conducteur intérieur (2) et le conducteur extérieur (1) étant isolés l'un de l'autre par le diélectrique (3) ;
- le conducteur intérieur (2) comprend deux tronçons en forme de barrette (2a, 2b) reliés l'un à l'autre, le premier tronçon en forme de barrette (2a) comprenant un pied de barrette (21), et le second tronçon en forme de barrette (2b) comprenant un pied de barrette (21),
- le premier tronçon en forme de barrette (2a) comprend, outre le pied de barrette (21), deux parois de barrette (22, 23) qui, en partant du pied de barrette (21), s'étendent en direction de l'ouverture du boîtier de conducteur extérieur, les deux parois de barrette (22, 23)
- s'étendent en direction l'une de l'autre ou en éloignement l'une de l'autre et sont capables d'être cintrées pour compenser d'éventuelles tolérances dans l'impédance.

2. Dispositif selon la revendication 1, **caractérisé en ce que** le conducteur intérieur (2) du dispositif à transformateur d'impédance comprend deux emplacements de raccordement, disposés de façon décalée, de préférence sous la forme de tronçons terminaux (2c, 2d) pour le raccordement d'un conducteur intérieur coaxial, entre lesquels se trouve ledit au moins un premier tronçon en forme de barrette (2a) avec le pied de barrette (21).

3. Dispositif selon la revendication 1 ou 2, **caractérisé en ce que** le premier tronçon en forme de barrette (2a) du conducteur intérieur (2) dépend de l'impédance de la transformation.

4. Dispositif selon l'une des revendications 1 à 3, **caractérisé en ce que** ledit au moins un tronçon en forme de barrette (2a) présente une largeur qui dépend de l'impédance de la transformation et/ou une distance qui dépend de l'impédance de la transformation vis-à-vis d'un fond qui forme une partie du conducteur extérieur (1), ladite distance qui dépend de l'impédance de la transformation étant de préférence formée par un diélectrique.

5. Dispositif selon l'une des revendications 1 à 4, **caractérisé en ce que,** pour la transformation de l'impédance, le tronçon en forme de barrette (2a) présente une longueur qui correspond à 1/4 de la longueur d'onde (λ, lambda) de la haute fréquence transmise au moyen du dispositif, en particulier de la haute fréquence utilisée dans un réseau GSM et/ou un réseau UMTS.

6. Dispositif selon l'une des revendications 1 à 5, **caractérisé en ce que** le conducteur intérieur (2) comprend au moins un second tronçon en forme de barrette (2b) pour l'adaptation en longueur du conducteur intérieur (2), la longueur totale du premier et du second tronçon en forme de barrette (2a, 2b) étant égale à celle d'un conducteur intérieur (2) formé d'une autre manière et qui, en adaptation à une autre transformation d'impédance, présente une longueur qui s'écarte par rapport à celle du premier tronçon en forme de barrette (2a).

7. Dispositif selon la revendication 6, **caractérisé en ce que** le second tronçon en forme de barrette (2b) comprend également deux parois de barrette (22', 23'), qui sont reliées au pied de barrette (21) et qui sont agencées à distance latérale l'une de l'autre, les deux parois de barrette (22', 23') étant déformables en rapprochement ou en éloignement l'une de l'autre pour modifier l'impédance.

8. Dispositif selon l'une des revendications 1 à 7, **caractérisé en ce que** ledit au moins un tronçon en forme de barrette (2a) ou le conducteur intérieur (2) qui comprend ledit au moins un premier tronçon en forme de barrette (2a) et ledit au moins un second tronçon en forme de barrette (2b) peut être présélectionné en correspondance de la transformation d'impédance souhaitée avec des dimensions appropriées, ou **en ce qu'**un conducteur intérieur (2) prédéterminé fonction de l'impédance peut être échangé contre un autre conducteur intérieur (2) avec d'autres valeurs pour ce qui concerne la transformation d'impédance.

9. Dispositif selon l'une des revendications 1 à 8, **caractérisé en ce que** le transformateur d'impédance s'étend dans une direction en longueur entre au moins deux emplacements de raccordement opposés, et **en ce qu'**au moins deux parois de barrette (22, 23 ; 22', 23') sont associées à au moins un pied de barrette (21 ; 21') d'un tronçon en forme de barrette (2a, 2b), lesquelles s'étendent en direction de l'ouverture du boîtier de conducteur extérieur, en particulier à partir des bordures du pied de barrette (21, 21').

10. Dispositif selon la revendication 9, **caractérisé en ce que** les parois de barrette (22, 23 ; 22', 23') associées à un pied de barrette (21 ; 21') convergent ou divergent dans la direction longitudinale du transformateur d'impédance dans une vue en coupe le long d'un plan parallèle à la surface de base (1a) du conducteur extérieur (1).

11. Dispositif selon l'une des revendications précédentes, **caractérisé en ce que** le conducteur extérieur (1) comprend une pièce en tôle métallique poinçonnée d'un seul tenant avec des parois latérales repliées (1b, 1c, 1d, 1e).

12. Dispositif selon l'une des revendications précédentes, **caractérisé en ce que** le conducteur intérieur (2) comprend une pièce en tôle métallique poinçonnée d'un seul tenant avec des parois latérales repliées (21, 22 ; 21', 22').

13. Dispositif selon l'une des revendications précédentes, **caractérisé en ce que** le diélectrique (3) est un composant avec un logement (4f), ledit composant étant mis en place dans la chambre intérieure du boîtier de conducteur extérieur, et le conducteur intérieur (2) est agencé dans le logement du composant.

14. Dispositif selon la revendication 13, **caractérisé en ce que** le composant est réalisé d'une seule pièce.

15. Dispositif selon la revendication 13 ou 14, **caractérisé en ce que** le diélectrique est maintenu dans le boîtier de conducteur extérieur par coopération de force, en particulier par un coincement et/ou par coopération de forme et/ou par coopération de matière.

16. Dispositif selon l'une des revendications 13 à 15, **caractérisé en ce que** le conducteur intérieur (2) est maintenu dans le logement (3f) du diélectrique (3) par coopération de force, en particulier par un coincement et/ou par coopération de forme et/ou par coopération de matière.

17. Dispositif selon l'une des revendications précédentes, **caractérisé en ce que** le conducteur intérieur (2) comporte à ses extrémités des tronçons terminaux (2c, 2d) avec au moins une ou plusieurs surfaces terminales (24, 25, 26, 27, 28, 29), qui s'étendent en direction de l'ouverture du boîtier de conducteur extérieur.

18. Dispositif selon la revendication 17, **caractérisé en ce qu'**un ou plusieurs coins (3a, 3b, 3c, 3d) du logement du diélectrique (3) sont arrondis et reçoivent des bordures des tronçons terminaux (2c, 2d) du conducteur intérieur (2).

19. Dispositif selon l'une des revendications précédentes, **caractérisé en ce que l**es emplacements de raccordement du conducteur extérieur (1) et du conducteur intérieur (2) comprennent des ouvertures (101, 102, 103 ; 201, 202, 203), en particulier des ouvertures cylindriques, aux extrémités du conducteur extérieur (1) et du conducteur intérieur (2).

20. Dispositif selon la revendication 19, **caractérisé en ce que** chaque ouverture (101, 102, 103) du conducteur extérieur (1) est alignée avec une ouverture (201, 202, 203) du conducteur intérieur (2), les ouvertures alignées étant respectivement mutuellement reliées à travers une ouverture respective (301, 302, 303) dans le diélectrique (3).

21. Dispositif selon la revendication 19 ou 20, **caractérisé en ce que** les ouvertures (101, 102, 103 ; 201, 202, 203) du conducteur extérieur (1) et du conducteur intérieur (2) sont conçues pour recevoir et pour le brasage successif de câbles coaxiaux, les ouvertures (101, 102, 103) du conducteur extérieur (1) servant à recevoir un conducteur extérieur coaxial (51, 51') et les ouvertures (201, 202, 203) du conducteur intérieur (2) servant à recevoir un conducteur intérieur coaxial (52, 52').

22. Dispositif selon la revendication 20 ou 21, prise en dépendance de la revendication 20, **caractérisé en ce que** les ouvertures (301, 302, 303) du diélectrique (2 3) sont reçues respectivement dans des échancrures (A) qui sert en particulier à recevoir une isolation (53, 53') agencée entre un conducteur extérieur coaxial (51, 51') et un conducteur intérieur coaxial (52, 52').

23. Dispositif selon l'une des revendications 19 à 22, **caractérisé en ce que** les ouvertures (101, 102,103) du conducteur extérieur (1) comprennent au moins un épaulement (S, S'), celui-ci servant en particulier de butée pour une extrémité d'un conducteur extérieur coaxial (51, 51').

24. Dispositif selon l'une des revendications précédentes, **caractérisé en ce que** le diélectrique (3) est de l'air.

25. Dispositif selon l'une des revendications précédentes, **caractérisé en ce que** le conducteur intérieur (2) est conçu à la manière d'un éventail avec plusieurs tronçons (2a, 2a', 2a") en forme de barrettes, agencés parallèlement.

26. Dispositif selon la revendication 25, **caractérisé en ce qu'**une extrémité des tronçons en forme de barrettes (2a, 2a', 2a", 2b) est agencée respectivement dans un évidement dans le diélectrique (3).

27. Dispositif selon l'une des revendications 1 à 26, **caractérisé en ce que** l'ouverture du boîtier de conducteur extérieur est obturée au moyen d'un dispositif d'obturation.
